# EUROPÄISCHE PATENTSCHRIFT

(11) **EP 1 177 130 B1**
(45) Veröffentlichungstag und Bekanntmachung des Hinweises auf die Patenterteilung: **06.08.2003**
(21) Anmeldenummer: 00918680.0
(22) Anmeldetag: 25.02.2000
(51) Int. Cl.: B63H 23/34, B63H 5/125

(54) **ELEKTRISCHER RUDERPROPELLER MIT NIEDRIGER EINBAUHÖHE**
ELECTRIC RUDDER PROPELLER OF LOWER INSTALLATION HEIGHT
HELICE DE GOUVERNAIL ELECTRIQUE A FAIBLE ENCOMBREMENT EN HAUTEUR

(30) Priorität: 11.05.1999 WO PCT/DE99/01422; 24.06.1999 DE 19928961; 24.06.1999 WO PCT/DE99/01842
(43) Veröffentlichungstag der Anmeldung: 06.02.2002
(73) Patentinhaber: SIEMENS AKTIENGESELLSCHAFT, 80333 München (DE); Schottel GmbH & Co. KG, 56322 Spay (DE)
(72) Erfinder: RZADKI, Wolfgang, 21509 Glinde (DE); HEER, Manfred, 56751 Düngenheim (DE)
(74) Vertreter: Berg, Peter, Dipl.-Ing.
(86) Internationale Anmeldenummer: DE0000537
(87) Internationale Veröffentlichungsnummer: WO00068073

(56) Entgegenhaltungen:
- CA-A- 1 311 657
- US-A- 4 678 439
- GLOEL UND GRANGEN: "Ein neues hocheffizientes Antriebssystem" SCHIFF UND HAFEN, Oktober 1997 (1997-10), Seiten 40-44, XP000720093 HAMBURG
- "Azimuthing electric propulsion drive" ABB AZIPOD OY, XP000783547 Helsinki, Finland
- "Austrian river icebreaker with Azipod propulsion" SHIP & BOAT INTERNATIONAL, Juni 1995 (1995-06), Seiten 5-9, XP000517047 Maidstone, Kent, GB

## Beschreibung

Die Erfindung betrifft ein seegehendes schnelles Schiff mit einem elektrischen Ruderpropeller, der einen mehrphasigen elektrischen Motor aufweist, der in einem gondelartigen Gehäuse über einen drehbaren, vorzugsweise zweiteiligen, Schaft unter dem Heck des Schiffes befestigt ist und über eine Schleifringanordnung mit elektrischer Antriebsenergie versorgbar und über Antriebsmotore drehbar ist.

Aus der CA 1,311,657 A ist ein entsprechender elektrischer Ruderpropeller entnehmbar, dessen Schaft rohrförmig ausgebildet ist. Der Schleifringkörper befindet sich oberhalb des Schafts im Schiffsinneren.

Aus dem Prospekt der Firmen Siemens und Schottel, Titel "The SSP Propulsor", Nr. 159U559 04982, April 1998, ist weiterhin ein drehbarer Ruderpropeller bekannt, bei dem die Schleifringe für die Übertragung der elektrischen Antriebsenergie ebenso wie die hydraulischen Antriebsmotore für die Drehbewegung und deren Hydraulikpumpen in einem Antriebsmaschinenraum (Propulsor 500 m) oberhalb des Ruderpropellers angeordnet sind. Die Kabelzuführung zu den Schleifringen erfolgt von oben.

Es ist Aufgabe der Erfindung, den bekannten Antrieb derart auszugestalten, insbesondere bei Roro-Schiffen, dass sich im Heck des Schiffes mehr Platz ergibt. Bei Roro-Schiffen soll sich z.B. ein durchgehendes innenliegendes Cardeck konstruktiv ermöglichen lassen, ohne die Heckklappe für das Cardeck und das Cardeck selbst hochlegen zu müssen. Dabei sollen nach wie vor ausreichende Reparatur- und Wartungsmöglichkeiten gegeben sein. Die Abströmverhältnisse des Hecks sollen dabei unter Berücksichtigung der Strömungsverhältnisse, die sich durch den Einsatz von Ruderpropellern ergeben, widerstandsoptimiert ausgebildet werden können.

Die Aufgabe wird dadurch gelöst, dass der Ruderpropeller über ein flachbauendes Ringlager in der Nähe der Außenhaut, insbesondere oberhalb der Wasserlinie, im Heck des Schiffes gelagert ist, wobei die Schleifringanordnung im Oberteil des Schaftes in Höhe des ringförmigen Lagers untergebracht ist und wobei die Antriebsmotore für die Drehbewegung niedrig bauend ausgebildet und zumindest teilweise im Inneren des Ringlagers angeordnet sind, um für den Ruderpropeller eine niedrige Einbauanordnung zu erreichen. So ergibt sich die erfindungsgemäß erwünschte niedrige Einbauanordnung für den elektrischen Ruderpropeller. Zwar erscheint es zunächst als unmöglich, in dem Oberteil des Schaftes mit seiner Engstelle "Drehlager" die Schleifringe und die Antriebsmotore für die Drehbewegung etc. so unterzubringen, dass noch ein Durchstieg nach unten möglich ist. Bei einer größenmäßigen Optimierung aller Teile und dem weitgehenden Verzicht auf horizontal verlaufende Verstrebungen ist die Erfindung jedoch realisierbar. Eine Verlegung der Antriebsmotore für die Drehbewegung in den Bereich unterhalb der Schleifringanordnung ist dabei möglich.

Das flachbauende Ringlager kann sowohl oberhalb der Wasserlinie als auch alternativ unterhalb der Wasserlinie angeordnet werden. Bei einer Anordnung unterhalb der Wasserlinie wird es vorteilhaft unter Überdruck gehalten. Die aus der CA 1,311,657 A bekannte Anordnung mit einem Eintritt des Schaftes in das Schiff unterhalb der Wasserlinie und einer inneren Verlängerung des Schaftes bis oberhalb der Wasserlinie ist deutlich ungünstiger. Hier kann sich ein Seewassereinbruch in das Innere des Lagers ergeben.

Wenn der Schaft oberhalb der Wasserlinie in einem Ringlager großen Durchmessers gelagert ist, wobei der Lagerdurchmesser etwa gleich oder größer als die Wicklungslänge des elektrischen Motors ist, ergibt sich, insbesondere wenn, wie vorteilhaft vorgesehen, dass Ringlager auch einen großen Innendurchmesser aufweist, ein so geräumiges Oberteil des Schaftes des Ruderpropellers, dass die größenmäßig optimierte Schleifringanordnung und die Drehmotore vollständig darin untergebracht werden können. So kann sehr vorteilhaft auf einen separaten Maschinenraum oberhalb des Ruderpropellers verzichtet und Einbauhöhe eingespart werden. Das Ringlager kann unmittelbar unter den Cardeck angeordnet werden.

Es ist dabei vorteilhaft, wenn der Schaft ein Schaftoberteil aufweist, das oberhalb der Wasserlinie des Schiffes und weitgehend im Heck des Schiffes versenkt angeordnet ist. So wird sehr vorteilhaft erreicht, dass alle wesentlichen Teile des Drehantriebs geschützt außerhalb des den Rumpf umströmenden Wassers angeordnet sind. Wenn dabei die Höhe des Schaftunterteils etwa dem Gondeldurchmesser entspricht, ergibt sich ein insgesamt sehr niedrigbauender Antrieb, da aufgrund der zur Verwendung vorgesehenen schnelllaufenden Doppelpropeller relativ kleine Propellerdurchmesser gewählt werden können. Ein Antrieb von flachgehenden Schiffen ist dabei in der erfindungsgemäßen Ausgestaltung vorteilhaft möglich.

In weiterer Ausgestaltung der Erfindung ist vorgesehen, dass die Antriebsmotore für die Drehbewegung als flachbauende Hydraulik-Radialkolbenmotore ausgebildet sind. So ergibt sich eine besonders günstige Ausführung der Drehmotore mit kleinen Abmessungen bei großem Drehmoment.

Es ist dabei vorteilhaft vorgesehen, dass der Schaft gegebenenfalls über ein Zwischen-Deckteil unmittelbar unter dem untersten Ladedeck im Heckbereich, z.B. dem Cardeck bei Roro-Schiffen, mit dem Schiffskörper verbunden ist. Durch ein derartiges, kleines Zwischendeckteil, das auch als Ringscheibe ausgebildet sein kann, ergibt sich eine vorteilhaft sowohl besonders stabile als auch niedrigbauende Montagemöglichkeit für den elektrischen Ruderpropeller. Das Zwischendeckteil kann sowohl über Montageelemente, z.B. Kästen, als auch unmittelbar, z.B. durch Aufsetzen auf den Doppelboden im Heckbereich angeordnet werden.

Insbesondere für Roro-Schiffe ist es dabei vorteilhaft, wenn der Schaft unter einem Ruderpropeller-Abschlussdeckel im Schiffsheck montiert ist, wobei der Abschlussdeckel bei einer Ausbildung des Schiffes als Roro-Schiff vorteilhaft Bestandteil des Cardecks ist. So ergibt sich eine besonders gute Ausnutzung der im Heck des Schiffes zur Verfügung stehenden Bauhöhe, die es ermöglicht, das innere Cardeck über die Heckklappe direkt anzufahren. Das Cardeck ist dabei in voller Länge des Schiffes nutzbar, so dass sich eine bisher unerreicht gute Raumausnutzung für das Hauptcardeck ergibt. Eine volle Ausnutzung der Fläche des Wetterdecks ist dabei ebenso gewährleistet, wobei vorteilhaft zur Vergrößerung der nutzbaren Fläche die Spillantriebe etc. unter dem Wetterdeck angeordnet werden können.

In Ausgestaltung der Erfindung ist dabei vorgesehen, dass der Abschlussdeckel Zugangsöffnungen zu Einzelaggregaten des Ruderpropellers, z.B. zu der Schleifringanordnung, zu den Antriebsmotoren für die Drehbewegung sowie anderen wesentlichen Funktionselementen aufweist. So muss für Wartungsarbeiten und kleine Reparaturen vorteilhaft nicht der Abschlussdeckel im Cardeck demontiert werden, sondern die entsprechenden Aggregate können über mannlochähnliche Zugangsöffnungen erreicht werden.

Es ist dabei vorteilhaft vorgesehen, dass das Oberteil des Ruderpropellers gegenüber dem untersten Deck im Heckbereich feuerfest abgedichtet ist. So kann vorteilhaft den Sicherheitsanforderungen von Roro- oder Ropax-Schiffen Rechnung getragen werden, ohne dass die vorteilhafte, eine minimale Einbauhöhe erfordernde Ausführung des elektrischen Ruderpropellers geändert werden muss.

Für den elektrischen Ruderpropeller ist weiterhin vorgesehen, dass die Schleifringe zur Energieversorgung und Kontrolle des Motors zumindest teilweise als konzentrische Schleifringe ausgebildet sind. So ergibt sich eine niedrige Bauform für die Energie- und Signalübertragungskomponenten. Für mehr als 3-phasige Elektromotore, z.B. für 6-phasige oder 12-phasige Elektromotore, aber auch für geteilte Elektromotore, ist dabei insbesondere vorgesehen, dass die Energieversorgungs-Schleifringe nur 3-phasig ausgebildet sind und dass eine Verzweigung zu einem mehr als 3-phasigen Wicklungssystems des Motors hinter der Schleifringanordnung über Leistungshalbleiter erfolgt, die einen dezentralen Stromrichter bilden und die im Schaft angeordnet sind. So kann mit einem niedrigbauenden, relativ einfachen Schleifringkörper die Energieversorgung auch für mehrphasige oder geteilte Elektromotore vorgenommen werden. Dies vereinfacht den Aufbau und verkleinert die Bauhöhe der Schleifringanordnung erheblich. So können vielphasige Wicklungssysteme vorteilhaft mit Elektroenergie gesteuert versorgt werden. Über Wärmeableitungselemente, die mit dem über das umströmende Seewasser gut gekühlten Schaftmantel in Verbindung stehen, können die Leistungshalbleiter sehr vorteilhaft gut gekühlt werden.

Die Kabel für die Energieübertragung werden vorteilhaft von der Seite zur Schleifringanordnung des Schaftes geführt. Dies erfordert zwar ein gesondertes Anschlusselement an der Schleifringanordnung. Die hierdurch entstehenden Mehrkosten werden jedoch durch den Platzgewinn mehr als wettgemacht. Das Anschlußelement kann vorteilhaft auf dem Cardeck eines Roro-Schiffes zwischen den Fahrzeugspuren verlaufen. Es verringert also die niedrige Einbauhöhe des Ruderpropellers nicht.

Durch die Anordnung der Antriebe zur Drehbewegung und des Schleifringkörpers etc. im Schaftoberteil müssen diese nahe an die Hilfsaggregate im Schaft, z.B. die Bilgenpumpen und Ölpumpen etc., heran. Gegebenenfalls befinden sich auch Leistungshalbleiter in diesem Bereich, da der untere Schaftteil strömungsgünstig schmal (auch als Ruder wirkend) ausgebildet ist. Das Entstehen von Wärmenestern ist nicht auszuschließen. Zur Abhilfe ist im Oberteil des Schaftes zumindest ein Lüfter angeordnet, der ein Luftumwälzen im Schaftoberteil, ggf. auch einen Luftaustausch ermöglicht.

Es ist weiterhin vorteilhaft vorgesehen, dass der Übergang vom Ober- zum Unterteil des Schaftes in der Ebene der Außenhaut des Schiffes liegt, vorzugsweise vollständig oberhalb der Wasserlinie. So kann der Flansch zwischen Ober- und Unterteil des Schiffes aus der Umströmung des Rumpfes herausgenommen werden und auch ein Auswechseln des Schaftes mit dem Elektromotor für Reparaturen ist möglich, ohne dass das Schiff ins Dock genommen werden muss. Für ein mit Sicherheit "trockenes" Auswechseln genügt es, wenn das Schiff auf den Bug getrimmt wird.

In weiterer Ausgestaltung der Erfindung ist vorgesehen, dass die Motorwelle des Ruderpropellers eine Neigung aufweist, die etwa dem Heckverlauf des Schiffes angepasst ist. So ergibt sich eine besonders günstige Abströmung im Heckbereich des Schiffes, die die durch die Propeller beschleunigte Strömung sehr vorteilhaft zur Verringerung des Heckwiderstandes des Schiffes ausnutzt. Dann kann der erfindungsgemäße Ruderpropeller ohne strömungsmäßige Nachteile weit hinten angeordnet werden. Dann ist der Platzgewinn durch seine vorteilhafte Ausbildung am größten. Insgesamt ergeben sich also nicht nur durch die Verwendung des erfindungsgemäßen Ruderpropellers mit kleiner Einbauhöhe eine bessere Ausnutzung des im Schiffsrumpf zur Verfügung stehenden Platzes im Heckbereich, sondern auch keine strömungsmäßige Verschlechterung des Heckbereichs gegenüber tiefer unter dem Schiff angeordneten konventionellen Ruderpropellern.

Die Erfindung wird anhand von Zeichnungen näher erläutert, aus denen, ebenso wie aus den Unteransprüchen, weitere erfindungswesentliche Einzelheiten entnehmbar sind. Im einzelnen zeigen:
- FIG 1: einen erfindungsgemäßen Ruderpropeller mit seinem wenig Platz beanspruchenden Einbau von der Seite,
- FIG 2: eine Doppelruderpropelleranordnung im Heckbereich des Schiffes von achtern,
- FIG 3: die Doppelrüderpropelleranordnung gemäß FIG 2 von oben,
- FIG 4: das Schaftoberteil mit seitlicher Kabelzuführung von der Seite,
- FIG 5: das Schaftoberteil entsprechend FIG 4 von oben und
- FIG 6: einen komprimierten Schnitt durch eine Ringlageranordnung mit besonders niedriger Einbauhöhe.

FIG 1 zeigt eine Roro- oder Ropax-Anwendung mit sehr geringer Einbauhöhe zwischen Außenhaut 6 und Cardeck 5. In diese geringe Einbauhöhe sind alle Bauteile des elektrischen Ruderpropellers mit Ausnahme des Schaftes 2 und des Motorteils 1 eingepasst.

Um die vorstehend beschriebene Einpassung zu erreichen, werden beispielsweise folgende Maßnahmen ergriffen:

Zwischen Außenhaut 6 und Cardeck 5 wird ein kleines, ggf. als Ringscheibe ausgebildetes Zwischendeckteil 10 eingesetzt, auf dem der Ruderpropeller fundamentiert ist. Oberhalb des Zwischendeckteils 10 werden die feststehenden Teile des Ringlagers 7 angeordnet. In das Cardeck 5 wird ein vorteilhaft feuerfest abgedichteter Deckel 4 eingebaut, durch diesen wird die darunterliegende Ruderpropellereinheit zugänglich. In diesen - großen - Deckel 4 werden verschiedene, nicht gezeigte, kleine Deckel eingesetzt, die die wesentlichen Funktionsteile des Ruderpropellers leicht zugänglich machen. Die Schleifringanordnung 8 und die Drehmotore 9 befinden sich weitestgehend im Inneren des Ringlagers 7 und im Schaftoberteil 3. Das Ringlager 7 mit dem, hier besonders klein ausgebildeten, Zwischendeckteil 10 ist vorteilhaft über eine Kastenstruktur 11 im Heck des Schiffes angeordnet.

Der große Deckel 4 kann auf dem Zwischendeckteil 10 direkt oder indirekt abgestützt werden, so dass der Raum unter dem Deckel 4 eine sehr geringe Bauhöhe bekommt und damit die Gesamteinbauhöhe optimal niedrig ist. Die biegesteifen Energieversorgungskabel werden vorteilhaft von der Seite an die Schleifringanordnung herangeführt, so dass der Deckel 4 glatt ausgebildet und unmittelbar oberhalb der Schleifringanordnung montiert werden kann.

Der Ruderpropeller selbst wird vorteilhaft so geneigt, dass seine Antriebsachse nach hinten ansteigend verläuft. Dies verbessert die Abströmung auch bei einem kurzen Heck. Dabei kann der Trennflansch zwischen dem Oberteil des Ruderpropellers 3 und dem Schaft etwa in der Ebene der Außenhaut liegen, so dass bei relativ weit achterer Anordnung des Ruderpropellers und seiner kurzen Bauweise keine Flanschteile in der Umströmung des Rumpfes angeordnet werden müssen.

Der Deckel 4 erhält vorteilhaft eine feuerbeständige Abdichtung, so dass im Falle eines Feuers in diesem Teil der Antriebsanlage die darüber liegenden Cardecks nicht gefährdet werden. Umgekehrt wird das Antriebssystem nicht durch ein Feuer auf dem Cardeck in seiner Funktion beeinträchtigt und das Schiff bleibt fahrbereit.

Die niedrige Höhe zwischen Zwischendecksteil und Deckel wird auch durch die Verwendung flachbauender Radialkolben-Hydraulikmotore für den Azimutantrieb erreicht. Über die im Oberteil 3 des Schaftes befindliche elektrische, insbesondere mehrteilige, Schleifringanordnung 8 werden die Mittelspannung des Hauptmotors, Niederspannung für die Hilfssysteme und die Signale für die Steuerung/Regelung des Motors übertragen. Der Ruderpropeller selbst ist endlos 360° drehbar. Die Schleifringe der Schleifringanordnung 8 sind insbesondere konzentrisch zueinander angeordnet, wobei sich die nicht näher gezeigten Signalübertragungsantennen vorteilhaft außen befinden.

In FIG 2 sind die beiden Ruderpropellereinheiten mit 18 und 19 bezeichnet. In dieser Bauausführung befindet sich das Zwischendecksteil vorteilhaft direkt auf dem Doppelboden 17. Das Ringlager ist z.B. über Pratzen befestigt und die Drehmotoren sind ebenso wie der Schleifringkörper erfindungsgemäß in dem Zwischenraum 16 unterhalb des Cardecks 15 angeordnet. So ergibt sich eine niedrige Bauhöhe für den Einbau der weit achtern angeordneten Ruderpropeller.

Wie aus FIG 3 ersichtlich, befinden sich die Hilfsaggregate 12 für den Azimutantrieb, z.B. die Hydraulikpumpen und ihre Motore ebenfalls im Zwischenraum unterhalb des Cardecks. Über kurze Hydraulik-Leitungen werden die beiden Ruderpropeller 13 und 14 mit Drehenergie versorgt. Auch so kann erfindungsgemäß vorteilhaft auf einen separaten Maschinenraum oberhalb der Ruderpropeller 13 und 14 verzichtet werden.

In FIG 4 bezeichnet 21 einen seitlich herausgeführten Kabelanschlussstutzen, 23 die obere Abdeckung der Schleifringanordnung und 22 die Oberteile der Antriebe für die Drehbewegung. FIG 4 zeigt ein besonders gutes Beispiel für die erreichbare kleine Einbauhöhe.

In FIG 5 bezeichnet 24 das Anschlussteil des Kabelstutzens 29, 27 bezeichnet einen Einstieg in den Schaft und 26 einen Reservequerschnitt. 28 bezeichnet einen Lüfter und 30 einen Antrieb für die Drehbewegung. Da die gezeigten Komponenten alle noch Anschlussleitungen, Klemmen, Befestigungselemente, Flansche etc. besitzen, zeigt sich, dass hier eine Optimierung notwendig war, die eingehenden Überlegungen erforderte.

In FIG 6, die ein erfindungsgemäßes niedrig bauendes Ringlager in Teilschnittdarstellung zeigt, bezeichnet 31 den Schiffsstrukturteil, der das Fundament des Ringlagers bildet. Dies kann z.B. ein Zwischendeckteil, ein Teil des Doppelbodens oder ein Ringteil an der Außenhaut des Schiffes sein. 32 bezeichent zB. bei einem Roro-Schiff das Fahrdeck oder einen Deckel im Fahrdeck. 33 bezeichnet einen Motor für den Drehantrieb, der an einem Träger 37 befestigt ist. Mit 34 ist ein Antriebsritzel für den drehenden Ring 35 des Ringlagers bezeichnet. 36 schließlich bezeichnet den Schaft des Ruderpropellers, der direkt mit dem drehenden Teil des Ringlagers verbunden ist. Die Verbindungselemente zwischen den einzelnen Teilen, wie Flansche mit Schrauben, Schweißnähte, etc. sind nicht gezeigt, da es sich bei FIG 6 um eine Prinzipdarstellung einer besonders niedrigbauenden Lageranordnung handelt. Hier sind die Antriebsmotore 33 für die Drehbewegung sogar vollständig im Schaftinneren angeordnet.

In dem in den FIG 2 und 3 gezeigten Beispiel werden die Ruderpropeller 13, 14, 18 und 19 frei angeströmt. Dies ist insbesondere für einen besonders vibrationsarmen Betrieb wichtig, es können jedoch auch vor den Ruderpropellern Strömungsleitkörper angeordnet werden, die insbesondere hakenförmig mit der Hakenspitze in Höhe der Wellen der Ruderpropeller ausgebildet werden. Dann ergibt sich ein besonders guter Geradeauslauf des Schiffes, eine mögliche Verbesserung des Propulsionswirkungsgrades und eine mögliche Verbesserung des Abströmverhaltens des Schiffshecks. Hierbei muss jedoch die Vibrationsneigung des Antriebssystems im Verhältnis zu den erreichten Vorteilen optimiert werden, so dass diese Strömungsleitkörper mehr für Roro-Fähren und weniger für Ropax-Fähren oder für Kreuzfahrtschiffe in Betracht kommen. Die Optimierung ist jeweils schiffstyp-, geschwindigkeits- und einsatzgebietabhängig. Bei entsprechender Optimierung sind alle Schiffstypen vorteilhaft mit vor den Ruderpropellern angeordneten, im Querschnitt etwa tropfenförmigen, Strömungsleitkörpern ausrüstbar. Die Strömungsleitkörper erhöhen zwar die benetzte Oberfläche, ihre Vorteile für das Schiffsverhalten, den Abströmwiderstand und den Propulsionswirkungsgrad können jedoch diesen Nachteil mehr als ausgleichen. Besonders günstig ist ihre (nicht gezeigte) Kombination mit den erfindungsgemäßen, niedrig einbauenden, ggf. kurzen, Ruderpropellern, da hier die zusätzliche benetzte Fläche klein gehalten werden kann.

## Patentansprüche

1. Seegehendes schnelles Schiff mit einem elektrischen Ruderpropeller, der einen mehrphasigen elektrischen Motor aufweist, der in einem gondelartigen Gehäuse über einen drehbaren, vorzugsweise zweiteiligen, Schaft unter dem Heck des Schiffes befestigt ist und über eine Schleifringanordnung mit elektrischer Antriebsenergie versorgbar und über Antriebsmotore drehbar ist, **dadurch gekennzeichnet, dass** der Ruderpropeller über ein flachbauendes Ringlager (7) in der Nähe der Außenhaut (6), insbesondere oberhalb der Wasserlinie, im Heck des Schiffes gelagert ist, wobei die Schleifringanordnung (8) im Oberteil (3) des Schaftes (2,3) in Höhe des ringförmigen Lagers (7) untergebracht ist und wobei die Antriebsmotore für die Drehbewegung (9) niedrig bauend ausgebildet und zumindest teilweise im Inneren des Ringlagers (4) angeordnet sind, um für den Ruderpropeller eine niedrige Einbauanordnung zu erreichen.

2. Seegehendes schnelles Schiff nach Anspruch 1, **dadurch gekennzeichnet, dass** der elektrische Ruderpropeller unterhalb der Wasserlinie im Heck des Schiffes gelagert ist.

3. Seegehendes schnelles Schiff nach Anspruch 1 oder 2, **dadurch gekennzeichnet, dass** das Ringlager (7) über ein Zwischen-Decksteil (10), ggf. in ringförmiger Ausbildung, mit den Strukturteilen des Schiffshecks verbunden ist.

4. Seegehendes schnelles Schiff nach Anspruch 3, **dadurch gekennzeichnet, dass** das Zwischen-Decksteil (10) über eine Kastenkonstruktion (11) mit den Strukturteilen des Schiffshecks verbunden ist.

5. Seegehendes schnelles Schiff nach Anspruch 3, **dadurch gekennzeichnet, dass** das Zwischen-Decksteil (10), insbesondere in Ringform ausgebildet, mit dem Doppelboden (20) des Schiffs verbunden ist.

6. Seegehendes schnelles Schiff nach Anspruch 3, 4 oder 5, **dadurch gekennzeichnet, dass** das Zwischen-Decksteil (10) unmittelbar unter dem untersten Ladedeck im Heckbereich, bei Roro-Schiffen also unmittelbar unter dem Cardeck (5), angeordnet ist.

7. Seegehendes schnelles Schiff nach Anspruch 1, 2, 3, 4, 5 oder 6, **dadurch gekennzeichnet, dass** der Schaft (2,3) unter einem Ruderpropeller-Abschlussdeckel (4) im Schiffsheck montiert ist.

8. Seegehendes schnelles Schiff nach Anspruch 7, **dadurch gekennzeichnet, dass** der Abschlussdeckel (4) bei einer Ausbildung des Schiffes als Roro-Schiff Bestandteil des Cardecks (5) ist.

9. Seegehendes schnelles Schiff nach Anspruch 7 oder 8, **dadurch gekennzeichnet, dass** der Abschlussdeckel (4) Zugangsöffnungen zu Einzelaggregaten, wie der Schleifringanordnung (8), den Antriebsmotoren (9) für die Drehbewegung, sowie anderen wesentlichen Funktionselementen des Ruderpropellers aufweist.

10. Seegehendes schnelles Schiff nach einem oder mehreren der vorhergehenden Ansprüche, **dadurch gekennzeichnet, dass** die Antriebsmotore (9) für die Drehbewegung als flachbauende Radialkolben-Hydraulikmotore ausgebildet sind.

11. Seegehendes schnelles Schiff nach einem oder mehreren der vorhergehenden Ansprüche, **dadurch gekennzeichnet, dass** das Ringlager (7) einen Zahnkranz für die Drehbewegung am drehbaren Ring (35) des Ringlagers (7) aufweist und der feststehende Ring mit einem Schiffsstrukturteil (31), vorzugsweise unmittelbar, verbunden ist.

12. Seegehendes schnelles Schiff nach einem oder mehreren der vorhergehenden Ansprüche, **dadurch gekennzeichnet, dass** die Motoren (33) für die Drehbewegung unter dem Ringlager (7) im Schaftoberteil (36) angeordnet sind, wobei sie über Träger (37) gehalten werden und über Ritzel (34) in den drehbaren Ring (35) des Ringlagers (7) eingreifen.

13. Seegehendes schnelles Schiff nach einem oder mehreren der vorhergehenden Ansprüche, **dadurch gekennzeichnet, dass** Hydraulikpumpen zum Antrieb der Motore (33) im Schaft (36) angeordnet sind, insbesondere in Powerpackform.

14. Seegehendes schnelles Schiff nach einem oder mehreren der vorhergehenden Ansprüche, **dadurch gekennzeichnet, dass** die elektrische Energiezuführung zur Schleifringanordnung über von der Seite zur Schleifringanordnung führende Kabel erfolgt, um eine flache Bauweise zu erreichen.

15. Seegehendes schnelles Schiff nach einem oder mehreren der vorhergehenden Ansprüche, **dadurch gekennzeichnet, dass** die Schleifringanordnung ein Anschlusselement (21) für einen Anschluss von der Seite kommender Kabel aufweist.

16. Seegehendes schnelles Schiff nach einem oder mehreren der vorhergehenden Ansprüche, **dadurch gekennzeichnet, dass** der elektrische Ruderpropeller im Oberteil (3) des Schaftes zumindest einen Lüfter, insbesondere zur Vermeidung von Wärmenestern im Schaft (2,3) im Bereich der Hilfsantriebe o.ä., aufweist.

17. Seegehendes schnelles Schiff nach einem oder mehreren der vorhergehenden Ansprüche, **dadurch gekennzeichnet, dass** der obere Durchmesser des Schaftoberteils (3) gleich oder größer als die Wicklungslänge des elektrischen Motors (1) ist.

18. Seegehendes schnelles Schiff nach einem oder mehreren der vorhergehenden Ansprüche, **dadurch gekennzeichnet, dass** das Oberteil (3) des Ruderpropellerschafts (2,3) gegenüber dem darüber liegenden Deck feuerfest abgedichtet ist.

19. Seegehendes schnelles Schiff nach einem oder mehreren der vorhergehenden Ansprüche, **dadurch gekennzeichnet, dass** in der Schleifringanordnung (8) die Schleifringe zur Energieversorgung und Kontrolle des Motors zumindest teilweise als konzentrische Schleifringe ausgebildet sind.

20. Seegehendes schnelles Schiff nach einem oder mehreren der vorhergehenden Ansprüche, **dadurch gekennzeichnet, dass** die Schleifringe für die Energieversorgung des elektrischen Motors zwei- oder dreiphasig ausgebildet sind und dass eine Verzweigung für ein mehr als zwei- oder dreiphasiges Wicklungssystem des Motors hinter der Schleifringanordnung, insbesondere über Leistungshalbleiter in Form eines dezentralen Stromrichters, erfolgt, der im Schaft (2,3) angeordnet ist.

21. Seegehendes schnelles Schiff nach einem oder mehreren der vorhergehenden Ansprüche, **dadurch gekennzeichnet, dass** die Trennstelle zwischen Ober- (3) und Unterteil (2) des Schaftes etwa in der Ebene der Außenhaut (6) des Schiffes liegt und der Ruderpropeller vorzugsweise soweit achtern im Heck angeordnet ist, dass die Teilfuge vollständig oberhalb der Wasserlinie liegt.

22. Seegehendes schnelles Schiff nach einem oder mehreren der vorhergehenden Ansprüche, **dadurch gekennzeichnet, dass** die Trennstelle zwischen Ober- (3) und Unterteil (2) des Schaftes oberhalb der Schiffsaußenhaut in einem Schaftbrunnen im Heck des Schiffes angeordnet ist.

23. Seegehendes schnelles Schiff nach einem oder mehreren der vorhergehenden Ansprüche, **dadurch gekennzeichnet, dass** die Länge des Schiffs (2,3) derart bemessen und dass die Motorwelle des Ruderpropellers zum Heck hin derart ansteigend angeordnet ist, dass die von ihm erzeugte Strömung sich etwa an den Heckverlauf des Schiffes anlegt.

## Claims

1. Seagoing high-speed ship having an electrical steering propeller which has a polyphase electric motor which is mounted under the stern of the ship via a shaft which can rotate and preferably has two parts in a gondola-like housing, and can be supplied with electrical drive power via a slipring arrangement, and can be rotated via drive motors, **characterized in that** the steering propeller is mounted in the stern of the ship via a flat collar bearing (7) in the vicinity of the outer skin (6), in particular above the waterline, with the slipring arrangement (8) being accommodated in the upper part (3) of the shaft (2, 3) at the level of the annular bearing (7), and with the drive motors for the rotary movement (9) being physically small and being arranged at least partially in the interior of the collar bearing (4), in order to achieve a small installed arrangement for the steering propeller.

2. Seagoing high-speed ship according to Claim 1, **characterized in that** the electrical steering propeller is mounted below the waterline in the stern of the ship.

3. Seagoing high-speed ship according to Claim 1 or 2, **characterized in that** the collar bearing (7) is connected to the structural parts of the ship's stern via an intermediate covering part (10), possibly with an annular configuration.

4. Seagoing high-speed ship according to Claim 3, **characterized in that** the intermediate covering part (10) is connected to the structural parts of the ship's stern via a box structure (11).

5. Seagoing high-speed ship according to Claim 3, **characterized in that** the intermediate covering part (10), in particular having an annular shape, is connected to the double bottom (20) of the ship.

6. Seagoing high-speed ship according to Claim 3, 4 or 5, **characterized in that** the intermediate covering part (10) is arranged immediately under the lowermost cargo deck in the stern area, that is to say, in roro ships, immediately under the car deck (5).

7. Seagoing high-speed ship according to Claim 1, 2, 3, 4, 5 or 6, **characterized in that** the shaft (2, 3) is mounted under a steering propeller sealing cover (4) in the ship's stern.

8. Seagoing high-speed ship according to Claim 7, **characterized in that** the sealing cover (4) is a component of the car deck (5) when the ship is in the form of a roro ship.

9. Seagoing high-speed ship according to Claim 7 or 8, **characterized in that** the sealing cover (4) has access openings to individual appliances, such as the slipring arrangement (8), the drive motors (9) for the rotary movement, and other essential functional elements of the steering propeller.

10. Seagoing high-speed ship according to one or more of the preceding claims, **characterized in that** the drive motors (9) for the rotary movement are in the form of flat radial piston hydraulic motors.

11. Seagoing high-speed ship according to one or more of the preceding claims, **characterized in that** the collar bearing (7) has a toothed rim for the rotary movement on the rotatable ring (35) of the collar bearing (7), and the stationary ring is connected, preferably directly, to a ship structural part (31).

12. Seagoing high-speed ship according to one or more of the preceding claims, **characterized in that** the motors (33) for the rotary movement are arranged under the collar bearing (7) in the shaft upper part (36), being held via supports (37) and engaging via pinions (34) in the rotatable ring (35) of the collar bearing (7).

13. Seagoing high-speed ship according to one or more of the preceding claims, **characterized in that** hydraulic pumps for driving the motors (33) are arranged in the shaft (36), in particular in the form of power packs.

14. Seagoing high-speed ship according to one or more of the preceding claims, **characterized in that** the electrical power for the slipring arrangement is supplied via cables which lead from the side to the slipring arrangement, in order to achieve a flat design.

15. Seagoing high-speed ship according to one or more of the preceding claims, **characterized in that** the slipring arrangement has a connecting element (21) for connection of cables coming from the side.

16. Seagoing high-speed ship according to one or more of the preceding claims, **characterized in that** the electrical steering propeller has at least one fan in the upper part (3) of the shaft, in particular to avoid heat accumulations in the shaft (2, 3) in the region of the auxiliary drives or the like.

17. Seagoing high-speed ship according to one or more of the preceding claims, **characterized in that** the upper diameter of the shaft upper part (3) is equal to or greater than the winding length of the electric motor (1).

18. Seagoing high-speed ship according to one or more of the preceding claims, **characterized in that** the upper part (3) of the steering propeller shaft (2, 3) is sealed in a fire-resistant manner from the deck located above it.

19. Seagoing high-speed ship according to one or more of the preceding claims, **characterized in that** the sliprings for supplying power to and monitoring the motor are at least partially in the form of concentric sliprings in the slipring arrangement (8).

20. Seagoing high-speed ship, according to one or more of the preceding claims, **characterized in that** the sliprings for supplying power to the electric motor are two-phase or three-phase sliprings, and **in that** a junction for a motor winding system having more than two or three phases is made behind the slipring arrangement, in particular via power semiconductors in the form of a local converter, which is arranged in the shaft (2, 3).

21. Seagoing high-speed ship according to one or more of the preceding claims, **characterized in that** the separating point between the upper part (3) and the lower part (2) of the shaft is located approximately at the same level as the outer skin (6) of the ship, and the steering propeller is preferably arranged so far aft in the stern that the joint element is located entirely above the waterline.

22. Seagoing high-speed ship according to one or more of the preceding claims, **characterized in that** the separating point between the upper part (3) and the lower part (2) of the shaft is arranged above the ship's outer skin in a shaft well in the stern of the ship.

23. Seagoing high-speed ship according to one or more of the preceding claims, **characterized in that** the length of the ship (2, 3) is dimensioned, and the motor shaft of the steering propeller toward the stern is arranged in a rising manner, such that the flow produced by it approximately follows the stern profile of the ship.

## Revendications

1. Navire rapide de navigation maritime, ayant un ensemble hélice-gouvernail électrique, qui comprend un moteur électrique multi-phases, qui est fixé sous la poupe du navire, dans un carter en forme de nacelle, par l'intermédiaire d'un fût rotatif de préférence en deux parties, qui peut être alimenté en énergie motrice électrique par l'intermédiaire d'un agencement de bagues collectrices de glissement et qui peut être entraîné en rotation à l'aide de moteurs d'entraînement,
**caractérisé en ce que** l'ensemble hélice-gouvernail est monté, par l'intermédiaire d'un palier annulaire (7) de configuration plate, dans la poupe du navire, à proximité du bordé (6), notamment au-dessus de la ligne de flottaison, l'agencement de bagues collectrices de glissement (8) étant logé dans la partie supérieure (3) du fût (2, 3), à hauteur du palier annulaire (7), et les moteurs d'entraînement du mouvement de rotation d'orientation (9) étant d'une configuration de faible encombrement en hauteur et étant disposés, au moins en partie, à l'intérieur du palier annulaire (7), en vue d'obtenir pour l'ensemble hélice-gouvernail un ensemble intégrable de faible hauteur.

2. Navire rapide de navigation maritime selon la revendication 1, **caractérisé en ce que** l'ensemble hélice-gouvernail électrique est monté sous la ligne de flottaison, sur la poupe du navire.

3. Navire rapide de navigation maritime selon la revendication 1 ou 2, **caractérisé en ce que** la palier annulaire (7) est relié aux parties de structure de la poupe du navire, par l'intermédiaire d'une pièce de pont intermédiaire (10), la cas échéant d'une configuration de forme annulaire.

4. Navire rapide de navigation maritime selon la revendication 3, **caractérisé en ce que** la pièce de pont intermédiaire (10) est reliée aux parties de structure de la poupe du navire par l'intermédiaire d'une construction en caisson (11).

5. Navire rapide de navigation maritime selon la revendication 3, **caractérisé en ce que** la pièce de pont intermédiaire (10), notamment réalisée sous forme annulaire, est reliée au double fond (20) du navire.

6. Navire rapide de navigation maritime selon la revendication 3, 4 ou 5, **caractérisé en ce que** la pièce de pont intermédiaire (10) est disposée directement sous le pont de chargement inférieur dans la zone de la poupe, c'est à dire directement sous le pont (5) de chargement de véhicules, dans le cas de navires à transbordement horizontal ou de cargos à chargement horizontal pour véhicules.

7. Navire rapide de navigation maritime selon la revendication 1, 2, 3, 4, 5 ou 6, **caractérisé en ce que** le fût (2, 3) est monté sous le couvercle de fermeture (4) de l'hélice de gouvernail, sur la poupe du navire.

8. Navire rapide de navigation maritime selon la revendication 7, **caractérisé en ce que** le couvercle de fermeture (4) fait partie intégrante du pont de chargement des véhicules dans le cas d'une configuration du navire en tant que navire à transbordement horizontal ou de cargo à chargement horizontal.

9. Navire rapide de navigation maritime selon la revendication 7 ou 8, **caractérisé en ce que** le couvercle de fermeture (4) comporte des ouvertures d'accès à des appareillages individuels tels que l'agencement de bagues collectrices à glissement (9), les moteurs d'entraînement (9) pour le mouvement de rotation d'orientation, ainsi que d'autres éléments fonctionnels essentiels de l'ensemble hélice-gouvernail.

10. Navire rapide de navigation maritime selon l'une ou plusieurs des revendications précédentes, **caractérisé en ce que** les moteurs d'entraînement (9) pour le mouvement de rotation d'orientation sont réalisées sous forme de moteurs hydrauliques à pistons radiaux de faible encombrement en hauteur.

11. Navire rapide de navigation maritime selon l'une ou plusieurs des revendications précédentes, **caractérisé en ce que** le palier annulaire (7) comprend une couronne dentée pour le mouvement de rotation d'orientation sur la bague tournante (35) du palier annulaire (7), et la bague fixe est reliée de préférence directement, à une pièce de structure (31) du navire.

12. Navire rapide de navigation maritime selon l'une ou plusieurs des revendications précédentes, **caractérisé en ce que** les moteurs (33) pour le mouvement de rotation d'orientation sont disposés sous le palier annulaire (7), dans la partie supérieure du fût (36), les moteurs étant supportés par l'intermédiaire de supports (37) et venant en prise, par l'intermédiaire de pignons (34), avec la bague tournante (35) du palier annulaire (7).

13. Navire rapide de navigation maritime selon l'une ou plusieurs des revendications précédentes, **caractérisé en ce que** des pompes hydrauliques destinées à l'entraînement des moteurs (33), sont disposées dans le fût (36), notamment sous la forme de blocs de puissance.

14. Navire rapide de navigation maritime selon l'une ou plusieurs des revendications précédentes, **caractérisé en ce que** l'alimentation en énergie électrique de l'agencement de bagues collectrices de glissement, est effectuée par l'intermédiaire de câbles conduisant latéralement à l'agencement de bagues collectrices de glissement, en vue d'obtenir un faible encombrement en hauteur.

15. Navire rapide de navigation maritime selon l'une ou plusieurs des revendications précédentes, **caractérisé en ce que** l'agencement de bagues collectrices de glissement comporte un élément de raccordement (21) pour le raccordement de câbles arrivant latéralement.

16. Navire rapide de navigation maritime selon l'une ou plusieurs des revendications précédentes, **caractérisé en ce que** l'ensemble hélice-gouvernail électrique comprend, dans la partie supérieure du fût, au moins un ventilateur d'aération, notamment pour empêcher la formation de poches de chaleur dans le fût (2, 3), dans la zones des entraînements auxiliaires ou éléments similaires.

17. Navire rapide de navigation maritime selon l'une ou plusieurs des revendications précédentes, **caractérisé en ce que** le diamètre supérieur de la partie supérieure (3) du fût est égal ou supérieur à la longueur de l'enroulement du moteur électrique (1).

18. Navire rapide de navigation maritime selon l'une ou plusieurs des revendications précédentes, **caractérisé en ce que** la partie supérieure (3) du fût (2, 3) de l'ensemble hélice-gouvernail est isolée par une barrière au feu par rapport au pont situé au-dessus.

19. Navire rapide de navigation maritime selon l'une ou plusieurs des revendications précédentes, **caractérisé en ce que** dans l'agencement de bagues collectrices de glissement (8) les bagues collectrices de glissement pour l'alimentation en énergie et le contrôle et la commande du moteur sont au moins partiellement réalisées sous forme de bagues collectrices de glissement concentriques.

20. Navire rapide de navigation maritime selon l'une ou plusieurs des revendications précédentes, **caractérisé en ce que** les bagues collectrices de glissement pour l'alimentation en énergie du moteur électrique, sont conçues pour deux ou trois phases, et **en ce qu'**une dérivation pour un système d'enroulements du moteur à plus de deux ou trois phases, est effectuée après l'agencement de bagues collectrices de glissement, notamment par l'intermédiaire de semi-conducteurs de puissance sous la forme d'un convertisseur de courant décentralisé, qui est disposé dans le fût (2, 3).

21. Navire rapide de navigation maritime selon l'une ou plusieurs des revendications précédentes, **caractérisé en ce que** le plan de joint de séparation entre la partie supérieure (3) et la partie inférieure (2) du fût se situe environ dans le plan du bordé (6) du navire, et l'ensemble hélice-gouvernail est de préférence disposé suffisamment à l'arrière de la poupe pour que le plan de joint soit situé entièrement au-dessus de la ligne de flottaison.

22. Navire rapide de navigation maritime selon l'une ou plusieurs des revendications précédentes, **caractérisé en ce que** le plan de joint de séparation entre la partie supérieure (3) et la partie inférieure (2) du fût est disposé au-dessus du bordé du navire, dans un puits de fût de la poupe du navire.

23. Navire rapide de navigation maritime selon l'une ou plusieurs des revendications précédentes, **caractérisé en ce que** la longueur du fût (2, 3) est dimensionnée de façon telle, et l'arbre du moteur de l'ensemble hélice-gouvernail est disposé de manière ascendante vers l'arrière de la poupe de façon telle, que l'écoulement que produit l'hélice suive environ le tracé de la poupe du navire.
